# FASCICULE DE BREVET EUROPEEN

(11) **EP 3 391 461 B1**
(45) Date de publication et mention de la délivrance du brevet: **18.11.2020**
(21) Numéro de dépôt: 16825851.5
(22) Date de dépôt: 15.12.2016
(51) Int. Cl.: H01Q 1/22, H01Q 7/00

(54) **MODULE DE COMMUNICATION SANS FIL, PLAQUE ADAPTEE POUR ETRE UTILISEE POUR LA FABRICATION DUDIT MODULE ET PROCEDE DE FABRICATION DUDIT MODULE.**
DRAHTLOSKOMMUNIKATIONSMODUL, PLATTE ZUR VERWENDUNG BEI DER HERSTELLUNG DES BESAGTEN MODULS UND VERFAHREN ZUR HERSTELLUNG DES BESAGTEN MODULS
WIRELESS COMMUNICATION MODULE, PLATE SUITABLE FOR USE IN MANUFACTURING SAID MODULE AND METHOD FOR MANUFACTURING SAID MODULE

(30) Priorité: 17.12.2015 FR 1562609
(43) Date de publication de la demande: 24.10.2018
(73) Titulaire: IDEMIA France, 92700 Colombes (FR)
(72) Inventeur: ALI, Ahmed, 92700 Colombes (FR); GROULT, Tiphaine, 92700 Colombes (FR)
(74) Mandataire: Cabinet Beau de Loménie
(86) Numéro de dépôt international: PCT/FR2016/053452
(87) Numéro de publication internationale: WO 2017/103493

(56) Documents cités:
- US-A1- 2006 237 544
- US-A1- 2006 237 544
- US-A1- 2011 169 702
- US-A1- 2011 169 702

## Description

### Arrière-plan de l'invention

La présente invention porte sur des modules de communication sans fil, par exemple de type RFID (« Radio Frequency ID entity » en terminologie anglo-saxonne). La présente invention porte en outre sur des plaques adaptées pour être utilisées pour la fabrication de tels modules de communication sans fil et sur un procédé de fabrication de tels modules de communication sans fil.

La technologie RFID est aujourd'hui massivement utilisée dans les applications de paiement, d'identification et d'accès sécurisé.

La **figure 1** montre un module 100 de communication sans fil comportant un substrat 102 sur lequel sont montés une puce électronique 104 (ou circuit intégré) et une antenne 106. L'antenne 106 prend la forme d'un enroulement 108 comportant au moins une spire 110 de forme générale carrée ou rectangulaire. La spire 110 externe, c'est-à-dire la spire 110 la plus proche du bord du substrat 102, est de dimensions a et b. La puce électronique 104 est capable, à l'aide de l'antenne 106 à laquelle elle est connectée, de communiquer avec un émetteur-récepteur (appelé plus généralement « lecteur »), c'est-à-dire capable de recevoir des requêtes émises depuis cet émetteur-récepteur et de répondre à ces requêtes.

La **figure 2** représente un schéma électrique correspondant au module 100 de communication sans fil de la figure 1. Ce schéma électrique comporte un circuit RLC 200 correspondant à l'antenne 106. Ce circuit RLC 200 comporte une résistance 202 connectée en série avec une bobine 204 et un condensateur 206. Le schéma électrique comporte en outre un circuit RC 210 correspondant au circuit intégré 104. Ce circuit RC 210, connecté en parallèle au circuit RLC 200, comporte une résistance 212 connectée en parallèle à un condensateur 214.

Les modules de communication sans fil sont souvent incorporés dans des dispositifs portables de petites dimensions, tels que des bracelets, des montres et des porte-clefs. Ces dispositifs portables peuvent comprendre d'autres circuits électroniques et capteurs. L'espace disponible dans ces dispositifs portables pour les modules de communication sans fil est donc réduit, et varie en fonction du dispositif. Il existe ainsi une forte demande pour des modules de communication sans fil de petite taille, pouvant être intégrés dans tout type de dispositif portable.

Or, la réduction de la taille des modules de communication sans fil constitue un vrai défi, car la communication entre les modules et les lecteurs est régie par des normes, telle que la norme ISO 14443 pour les modules de type RFID haute fréquence. Les antennes doivent ainsi être conçues de sorte que les modules de communication sans fil puissent communiquer à des fréquences de communication définies par ces normes et puissent maintenir les performances de communication définies par ces normes. Or les paramètres physiques de l'antenne, tels que ses dimensions extérieures, intérieures, son nombre de spires ou encore la distance entre deux spires adjacentes, influent sur les valeurs de résistance, d'inductance et de capacité de l'antenne (cf. circuit RLC 200 représenté en figure 2), qui définissent la valeur de la fréquence de communication du module de communication sans fil.

Il existe des modules de communication sans fil de dimensions réduites, réalisés à partir d'une antenne gravée sur les deux faces d'un substrat. La technologie de gravure, formant un circuit imprimé, est une technologie de grande précision (tolérance de 100 micromètres) permettant d'exploiter une grande proportion de la surface sur laquelle est gravé le métal. De plus, il est possible d'y ajouter une capacité selon le même procédé pour compenser la taille des enroulements.

Toutefois, le réglage des paramètres de l'antenne est contraint par les seules deux faces du substrat du module et leurs dimensions.

Aussi, il existe un besoin pour une solution technologique permettant de pallier notamment les problèmes évoqués ci-dessous, en particulier les problèmes de taille limitée de l'antenne et de maintien des performances de l'antenne.

Le document US 2011/0169702 décrit un module d'antenne pour produire un transpondeur. Le document US 2006/0237544 décrit un circuit d'antenne pour carte ou tag à circuit intégré.

### Objet et résumé de l'invention

A cet effet, la présente invention prévoit une plaque adaptée pour être utilisée pour la fabrication d'un module de communication sans fil, ladite plaque comprenant :
- un substrat délimité par des bords,
- une antenne ayant une surface au moins partiellement isolée électriquement, ladite antenne comprenant :
   - deux extrémités adaptées pour être connectées à une puce électronique, et
   - une pluralité d'enroulements, chacun comportant au moins une spire,
la plaque comprenant une pluralité de portions délimitées par un ensemble de ligne de pliage comprenant au moins une ligne de pliage et les bords du substrat, de sorte que :
- au moins deux des portions comprennent chacune au moins un enroulement, et
- les deux extrémités sont disposées au niveau de la même portion, et l'antenne est formée d'un fil continu de matière.

L'invention permet de fabriquer un module de communication sans fil ayant une taille limitée et une antenne ayant de bonnes performances.

En effet, l'invention offre une grande flexibilité de conception du module de communication. Le module de communication peut ainsi présenter un nombre de configurations très élevé. Le nombre d'enroulements, l'ordre de pliage, l'épaisseur du substrat, l'alignement relatif après pliage des spires d'un enroulement par rapport aux spires d'un autre enroulement peuvent être choisis pour modifier les paramètres de l'antenne, tout en acceptant les contraintes de dimensions du substrat. Il est par exemple possible de prévoir un nombre d'enroulements important, par exemple supérieur à deux.

Ainsi, l'invention offre une grande plage de réglage des valeurs de résistance, d'inductance et de capacité de l'antenne ce qui permet d'améliorer les performances de l'antenne.

Par exemple, la disposition d'enroulements sur des portions différentes permet, lorsque la plaque est pliée selon l'ensemble de ligne de pliage afin de former un module de communication sans fil, de créer une capacité additionnelle. Cette capacité additionnelle permet de compenser la faible inductance engendrée par les petites dimensions de l'antenne sans augmenter la résistance, et permet ainsi de régler la valeur de la fréquence de communication du module de communication sans fil sans ajouter de spire supplémentaire.

En outre, l'invention permet de s'affranchir des problèmes de tolérance de fabrication. En effet, le nombre d'enroulement n'étant plus limité, il est possible de ne pas utiliser toute la surface utile du substrat pour la formation des spires des enroulements. Les dimensions de la spire périphérique peuvent aussi être réduites.

En outre, la disposition de l'antenne et notamment des extrémités de l'antenne simplifie la fabrication de la plaque, et donc du module de communication pour lequel la plaque est utilisée. Cette disposition permet par exemple de se passer d'un deuxième substrat utilisé pour connecter la puce électronique aux extrémités de l'antenne, ou encore d'opérations de perçage d'orifices dans un substrat afin de positionner l'antenne des deux côtés du substrat. La disposition des deux extrémités de l'antenne permet de facilement connecter électriquement les deux extrémités à la puce électronique.

L'isolation électrique d'au moins une partie de la surface de l'antenne facilite le positionnement de l'antenne. En particulier, les liaisons entre deux enroulements ou entre un enroulement et une extrémité peuvent traverser des spires d'enroulement sans créer de courts-circuits, car il n'y a pas de contact électrique au point de croisement de la spire et de la liaison. De grandes libertés sont ainsi offertes en ce qui concerne le design de l'antenne, ce qui permet de positionner aisément les deux extrémités sur une même portion de plaque, par exemple à l'intérieur d'un même enroulement.

Selon un mode de réalisation particulier, la plaque est adapté pour être utilisée pour la fabrication d'un module tel que décrit ci-après.

Selon un mode de réalisation particulier, le substrat présente des dimensions inférieures ou égales au quart du format ID-1.

L'invention est en effet particulièrement intéressante pour les modules de communication de petite taille.

Selon un mode de réalisation particulier, l'antenne présente sur toute sa longueur la même constitution.

Selon un mode de réalisation particulier, les enroulements sont formés sur une même face du substrat.

La formation de la pluralité d'enroulements sur une même face du substrat facilite et augmente la rapidité de la fabrication de la plaque, et donc du module de communication sans fil.

Selon un mode de réalisation particulier, l'antenne est incorporée dans le substrat.

Selon un mode de réalisation particulier, les deux extrémités sont positionnées à l'intérieur d'un même enroulement de la pluralité d'enroulement.

Selon un mode de réalisation particulier, pour au moins une ligne de pliage de l'ensemble de ligne de pliage, deux spires de la pluralité d'enroulements sont disposées de manière sensiblement symétrique par rapport à ladite ligne de pliage.

Selon un mode de réalisation particulier, pour chaque ligne de pliage de l'ensemble de ligne de pliage séparant deux portions comportant chacune un enroulement, lorsqu'un courant circule dans l'antenne, le sens de circulation du courant dans les spires desdits enroulements est symétrique par rapport à ladite ligne de pliage.

La symétrie du sens de circulation du courant permet, lorsque la plaque est pliée selon l'ensemble de ligne de pliage afin de fabriquer un module de communication sans fil, que lorsqu'un courant circule dans l'antenne, le courant circule dans le même sens dans chaque spire. La circulation du courant dans le même sens dans chaque spire de l'antenne permet d'additionner les flux de champ magnétique passant par les différents enroulements et donc d'augmenter le courant induit dans l'antenne.

Selon un mode de réalisation particulier, au moins une portion comprend un enroulement ayant une spire suivant le contour de ladite portion.

Selon un mode de réalisation particulier, la distance minimale entre deux spires d'un même enroulement est de 100 micromètres.

Ainsi, les dimensions du module fabriqué à partir de la plaque sont réduites, et le module peut être incorporé dans des dispositifs portables de petites dimensions.

Selon un mode de réalisation particulier, la plaque comporte au moins trois portions comprenant chacune un enroulement.

L'invention vise également un module de communication sans fil comprenant :
- un substrat,
- une puce électronique,
- une antenne ayant une surface au moins partiellement isolée électriquement, ladite antenne comprenant :
   - deux extrémités connectées à la puce électronique, et
   - une pluralité d'enroulements, chacun comportant au moins une spire,
      dans lequel :
      - le module comprend une pluralité de couches superposées, le substrat étant plié de sorte à former au moins deux couches de la pluralité de couches,
      - au moins deux des couches formées par le pliage dudit substrat comprennent chacune au moins un enroulement, et
      - les deux extrémités sont positionnées au niveau d'une même couche.

Selon un mode de réalisation particulier, le module est fabriqué à partir de la plaque telle que décrite précédemment. Le substrat et l'antenne du module correspondent respectivement au substrat et à l'antenne de ladite plaque, le substrat ayant été plié.

Selon un mode de réalisation particulier, les enroulements sont agencés de sorte que lorsqu'un courant circule dans l'antenne, le courant circule dans le même sens dans chaque spire.

Selon un mode de réalisation particulier, une couche isolante est positionnée entre au moins deux des couches formées par le pliage dudit substrat.

Selon un mode de réalisation particulier, le module fonctionne à une fréquence de communication de 13,56 MHz.

Selon un mode de réalisation particulier, deux spires de la pluralité d'enroulements sont superposées.

L'invention prévoit également un procédé de fabrication d'un module de communication sans fil comprenant une pluralité de couches superposées, ledit procédé comprenant :
- la fourniture d'une plaque telle que décrite ci-dessus,
- le positionnement de la puce électronique sur la portion comportant les deux extrémités, et
- le pliage de la plaque selon l'au moins une ligne de pliage de sorte à former au moins deux couches de la pluralité de couches superposées.

Selon un mode de réalisation particulier, le procédé est un procédé de fabrication du module décrit précédemment.

Selon un mode de réalisation particulier, le procédé comprend en outre la lamination de la pluralité de couches superposées.

Selon un mode de réalisation particulier, l'étape de fourniture comprend une étape de formation d'une antenne comprenant un dépôt en continu du fil sur le substrat.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures:
- la figure 1 déjà décrite est une vue de dessus représentant schématiquement un exemple de module de communication sans fil conventionnel ;
- la figure 2 est un schéma électrique correspondant au module de communication sans fil illustré en figure 1 ;
- les figures 3 à 7 sont des vues de dessus représentant schématiquement des plaques adaptées pour être utilisées pour la fabrication de modules de communication sans fil conformes à des exemples de modes de réalisation de l'invention ;
- les figures 8A, 8B et 8C représentent schématiquement la disposition d'enroulements et de liaisons de plaques conformes à des exemples de modes de réalisation de l'invention ;
- les figures 9A et 9B représentent schématiquement la disposition d'enroulements et de liaisons de plaques non conformes à l'invention ;
- la figure 10 représente, sous la forme d'un organigramme, les principales étapes d'un procédé de fabrication d'un module de communication sans fil conforme à un exemple de mode de réalisation de l'invention ;
- la figure 11 est une vue de dessus représentant schématiquement une plaque de substrats adaptée pour être utilisée pour la fabrication de modules de communication sans fil conformes à un exemple de mode de réalisation de l'invention ;
- les figures 12 à 15 sont des vues en coupe représentant schématiquement des modules de communication sans fil conformes à des exemples de modes de réalisation de l'invention ;
- la figure 16 est un schéma électrique correspondant aux modules de communication sans fil illustrés aux figures 12 à 15.

### Description détaillée de plusieurs modes de réalisation

La présente invention porte sur des modules de communication sans fil, par exemple de type RFID (« Radio Frequency ID entity » en terminologie anglo-saxonne). La présente invention porte en outre sur des plaques adaptées pour être utilisées pour la fabrication de tels modules de communication sans fil et sur un procédé de fabrication de tels modules de communication sans fil.

En référence aux **figures 3****,** **4****,** **5****,** **6 et 7****,** il est décrit une plaque 300 comprenant un substrat 302 délimité par des bords 302a, 302b, 302c, 302d, et une antenne 304 ayant une surface au moins partiellement isolée électriquement.

L'antenne 304 comprend deux extrémités 306, 308 adaptées pour être connectées à une puce électronique 310, et une pluralité d'enroulements 312, 314, 516, 718, chacun comportant au moins une spire 320, par exemple une pluralité de spires 320. Les enroulements 312, 314, 516, 718, peuvent avoir le même nombre de spire ou un nombre de spire différent. La forme générale des spires 320 est par exemple carrée ou rectangulaire.

La plaque 300 comprend une pluralité de portions 330, 332, 534, 636 délimitées par un ensemble de ligne de pliage comprenant au moins une ligne de pliage 340, 510 et par les bords 302a, 302b, 302c, 302d du substrat 302, de sorte qu'au moins deux des portions 330, 332, 534, 636 comprennent chacune au moins un enroulement 312, 314, 516, 718, et que les deux extrémités 306, 308 sont disposées au niveau de la même portion 330.

La disposition d'enroulements 312, 314, 516, 718 sur des portions 330, 332, 534, 636 différentes permet, lorsque la plaque 300 est pliée selon l'ensemble de ligne de pliage afin de fabriquer un module de communication sans fil, de créer une capacité additionnelle. Chaque spire 320 d'un enroulement 312, 314, 516, 718 en vis-à-vis d'une spire 320 d'un autre enroulement 312, 314, 516, 718 lorsque la plaque 300 est pliée créant une capacité individuelle, la capacité additionnelle est égale à la somme des capacités individuelles. Cette capacité additionnelle permet de compenser la faible inductance engendrée par les petites dimensions de l'antenne.

En effet, une capacité est formée entre deux fils s'étendant parallèlement et traversés par un courant. L'empilement des couches formées par les portions 330, 332, 534, 636, comportant des enroulements 312, 314, 516, 718 formés à partir de fil conducteur, permet de réaliser une capacité additionnelle au travers de l'épaisseur du substrat 302. La distance, le diamètre du fil et le matériau séparant les fils influencent la valeur de la capacité additionnelle.

Pour une plaque ayant deux portions chacune comprenant un enroulement ayant chacun trois spires, la plus grande spire ayant des dimensions de 27 millimètres par 27 millimètres, la capacité additionnelle créée lors du pliage de la plaque peut être de vingt picofarads.

La **figure 16** représente un schéma électrique correspondant à un module fabriqué à partir du pliage d'une plaque 300. Ce schéma électrique comporte un circuit RLC 1600 correspondant à l'antenne 304. Ce circuit RLC 1600 comporte une résistance 1602 connectée en série avec une bobine 1604 et un condensateur 1606. Un condensateur additionnel 1607, représentant la capacité additionnelle, est connecté en parallèle aux bornes du condensateur 1606. Le schéma électrique comporte en outre un circuit RC 1610 correspondant à la puce électronique 310. Ce circuit RC 1610, connecté en parallèle aux bornes du condensateur additionnel 1607, comporte une résistance 1612 connectée en parallèle à un condensateur 1614.

En outre, la disposition de l'antenne 304 et notamment des extrémités 306, 308 de l'antenne 304 simplifie la fabrication de la plaque 300, et donc du module de communication pour lequel la plaque 300 est utilisée. Cette disposition permet par exemple de se passer d'un deuxième substrat utilisé pour connecter la puce électronique aux extrémités de l'antenne, ou encore d'opérations de perçage d'orifices dans un substrat afin de positionner l'antenne des deux côtés du substrat.

Le substrat 302 est en forme de plaque, comportant par exemple deux faces opposées et quatre bords 302a, 302b, 302c, 302d reliant lesdites faces opposées. Dans un exemple, les faces opposées sont de forme carrée ou rectangulaire. Les portions 330, 332, 534, 636, suivant le positionnement de la ou les lignes de pliage 340, 542, peuvent ainsi avoir une surface carrée ou rectangulaire, et avoir les mêmes dimensions. En outre, le substrat 302 peut être en plastique, par exemple en PVC (Polychlorure de vinyle), ou encore en PET (Polytéréphtalate d'éthylène).

Dans un exemple, les dimensions du substrat 302 sont inférieures ou égales au quart du format ID-1 (85,6 millimètres par 53,98 millimètres) défini par la norme ISO 7810.

Chaque ligne de pliage 340, 542 peut être formée par amincissement de la matière du substrat 302, ou par pliage et dépliage du substrat 302.

Afin d'assurer le fonctionnement de l'antenne 304, les enroulements 312, 314, 516, 718 et les extrémités 306, 308 de l'antenne 304 sont connectés électriquement en série entre eux. Plus précisément, chaque enroulement 312, 314, 516, 718 est connecté à une extrémité 306, 308 et un autre enroulement 312, 314, 516, 718 ou est connecté à deux autres enroulements 312, 314, 516, 718.

La connexion entre un enroulement 312, 314, 516, 718 et un autre enroulement 312, 314, 516, 718 ou une extrémité 306, 308 est assurée par une liaison 350, 352, 354, 556, 758. La liaison 350, 352, 354, 556, 758 est par exemple un élément conducteur s'étendant entre deux enroulements 312, 314, 516, 718 ou entre un enroulement 312, 314, 516, 718 et une extrémité 306, 308. Alternativement, la liaison 350, 352, 354, 556, 758 est par exemple une section commune à deux enroulements 312, 314, 516, 718. La liaison 350, 352, 354, 556, 758 connectant deux enroulements 312, 314, 516, 718 traverse une ligne de pliage 340, 510.

Dans un exemple, l'antenne 304 présente sur toute sa longueur la même constitution, c'est-à-dire la même composition de matières.

L'antenne 304 est formée par un élément conducteur, par exemple un fil métallique. Le matériau de cet élément conducteur est par exemple du cuivre. Les enroulements 312, 314, 516, 718 et les liaisons 350, 352, 354, 556, 758 sont alors formés à partir du même fil métallique, et les extrémités 306, 308 de l'antenne 304 sont les deux extrémités du fil métallique.

En variante, l'antenne 304 est formée par une pluralité d'éléments conducteurs, par exemple une pluralité de fils métalliques tels que le fil métallique décrit ci-dessus. Chaque enroulement 312, 314, 516, 718 peut alors être formé par un fil métallique différent, et être connecté en série avec un autre enroulement 312, 314, 516, 718 et une extrémité 306, 308, ou connecté en série avec deux autres enroulements 312, 314, 516, 718 notamment au moyen des liaisons 350, 352, 354, 556, 758.

L'antenne 304 est alors formée d'un fil continu de matière ou d'un ensemble d'éléments conducteurs connectés physiquement entre eux et qui se succèdent les uns aux autres de sorte que l'intégralité de l'antenne 304 soit montée sur le substrat 302, par exemple sur la même face du substrat 302.

La surface externe de l'antenne 304 est par exemple au moins partiellement isolée électriquement, par exemple isolée électriquement. Dans l'exemple où l'antenne 304 est formée par un fil métallique, le fil métallique peut à cet effet comporter une gaine en matériau isolant sur une partie ou la totalité de sa longueur, ou être un fil métallique émaillé, par exemple par une couche de plastique (e.g. du polyuréthane).

L'isolation électrique de la surface de l'antenne 304 facilite le positionnement de l'antenne 304. En particulier, les liaisons 350, 352, 354, 556, 758 peuvent traverser des spires 320 d'enroulement 312, 314, 516, 718 sans créer de courts-circuits, car il n'y a pas de contact électrique au point de croisement de la spire 320 et de la liaison 350, 352, 354, 556, 758. De grandes libertés sont ainsi offertes en ce qui concerne le design de l'antenne 304, ce qui permet de positionner aisément les deux extrémités 306, 308 sur une même portion 330, 332, 534, 636 de plaque 300, par exemple à l'intérieur d'un même enroulement 312, 314, 516, 718.

Dans un exemple, l'antenne 304 est positionnée sur le substrat 302. Plus précisément, les deux extrémités 306, 308 peuvent être disposées au niveau de la même face de la même portion 330. Les enroulements 312, 314, 516, 718 ou toute l'antenne 304 peuvent être positionnés sur une même face du substrat 302. Ainsi, la production de la plaque 300 et donc du module de communication pour lequel la plaque 300 est utilisée est facilitée. En variante, les enroulements 312, 314, 516, 718 ne sont pas tous positionnés sur une même face du substrat 302.

Dans l'exemple où l'antenne 304 est un fil métallique émaillé, le fil est fixé sur une face du substrat 302, par exemple par des points de collage. La fixation de l'antenne 304 est ensuite améliorée lors d'une lamination qui sera décrite ultérieurement.

Dans un autre exemple, l'antenne 304 est partiellement incorporée dans le substrat 302. Plus précisément, l'antenne 304 est partiellement incorporée dans le substrat 302, au niveau de la même face du substrat 302. Dans l'exemple où l'antenne 304 est un fil métallique gainé, le fil métallique peut être incrusté dans le substrat 302 au moyen d'une technique utilisant des ultrasons. Le fil est par exemple incrusté jusqu'à environ la moitiée de son diamètre.

En outre, au moins l'une des portions 330, 332, 534, 636 de la plaque 300 peut comprendre un enroulement 312, 314, 516, 718 ayant une spire 320 suivant le contour de ladite portion 330, 332, 534, 636, c'est-à-dire suivant les bords 302a, 302b, 302c, 302d et l'au moins une ligne de pliage 340, 542 définissant la portion 330, 332, 534, 636. L'enroulement 312, 314, 516, 718 comprend ainsi une spire 320 externe (ou périphérique) positionnée près du contour de ladite portion 330, 332, 534, 636 de sorte à délimiter, en vue de dessus de la plaque 300, une surface ayant des dimensions qui soient les plus grandes possible. Par spire externe, ou spire périphérique, on entend la spire 320 de l'enroulement 312, 314, 516, 718 la plus proche des bords 302a, 302b, 302c, 302d du substrat 302 et de la ligne de pliage 340, 542 définissant la portion 330, 332, 534, 636 comprenant la spire 320. Dans un exemple, les tolérances de fabrication impliquent que la spire 320 externe est positionnée à environ plus de 500 micromètres du contour de la portion 330, 332, 534, 636.

Dans un exemple, les dimensions de la spire 320 externe sont égales à un quart des dimensions maximum d'une antenne « Class 1 », les dimensions maximum étant définies par la norme ISO 14443 comme étant 81 millimètres par 49 millimètres.

Dans un exemple, la distance minimale entre deux spires 320 d'un même enroulement 312, 314 est de 100 micromètres. Ainsi, les dimensions du module fabriqué à partir de la plaque 300 sont réduites, et le module peut être incorporé dans des dispositifs portables de petites dimensions.

Pour au moins une ligne de pliage 340, 542 de l'ensemble de ligne de pliage, deux sections de deux spires 320 ou deux spires 320 de la pluralité d'enroulements 312, 314, 516, 718 peuvent être disposées de manière symétrique par rapport à cette ligne de pliage 340, 542. Lesdites deux spires 320 sont par exemple deux spires 320 externes de deux enroulements 312, 314, 516, 718 positionnés sur deux portions 330, 332, 534, 636 séparées par une ligne de pliage 340, 542. Alternativement ou en complément, pour au moins une ligne de pliage 340, 542 de l'ensemble de ligne de pliage, les enroulements 312, 314, 516, 718 peuvent être disposés de manière symétrique par rapport à cette ligne de pliage 340, 542.

Pour chaque ligne de pliage 340, 542 de l'ensemble de ligne de pliage séparant deux portions 330, 332, 534, 636 qui seront superposées directement l'une sur l'autre après le pliage de la plaque 300 et comportant chacune un enroulement 312, 314, 516, 718, lorsqu'un courant circule dans l'antenne 304, le sens de circulation du courant dans les spires 320 desdits enroulements 312, 314, 516, 718 est symétrique par rapport à ladite ligne de pliage 340, 542.

Les **figures 8A, 8B et 8C** sont des schémas montrant comment les enroulements 312, 314, 516, 718 peuvent être disposés et reliés par les liaisons 350, 556, 758 sur le substrat 302 afin que, pour chaque ligne de pliage 340, 542 de l'ensemble de ligne de pliage séparant deux portions comportant chacune un enroulement 312, 314, 516, 718, lorsqu'un courant circule dans l'antenne 304, le sens de circulation du courant dans les spires 320 desdits enroulements 312, 314, 516, 718 est symétrique par rapport à ladite ligne de pliage 340, 542. Ces figures 8A, 8B et 8C montrent des enroulements 312, 314, 516, 718 comportant une spire et formant une partie de l'antenne. Ces figures ne montrent pas l'intégralité de l'antenne, en particulier pas les extrémités des antennes. On comprendra cependant que des enroulements comportant une pluralité de spires et les extrémités des antennes n'ont pas été représentés uniquement pour des raisons de lisibilité.

La symétrie du sens de circulation du courant permet, lorsque la plaque 300 est pliée selon l'ensemble de ligne de pliage afin de fabriquer un module de communication sans fil, que lorsqu'un courant circule dans l'antenne 304, le courant circule dans le même sens dans chaque spire 320. La circulation du courant dans le même sens dans chaque spire 320 de l'antenne 304 permet d'additionner les flux de champ magnétique passant par les différents enroulements 312, 314, 516, 718 et donc d'augmenter le courant induit dans l'antenne 304.

Les **figures 9A et 9B** montrent des enroulements 900, 902, 904, 906 positionnés et reliés par des liaisons 910, 912 de sorte à ne pas permettre, lorsqu'un courant circule dans l'antenne, que le sens de circulation du courant dans les spires desdits enroulements soit symétrique par rapport aux lignes de pliage 340, 542.

La puce électronique 310 peut être positionnée sur la même portion 330 que les deux extrémités 306, 308 de l'antenne 304 (cf. figures 3 à 7). Les deux extrémités 306, 308 de l'antenne 304 peuvent ainsi être facilement connectées électriquement à la puce électronique 310. La plaque 300 peut ainsi comprendre la puce électronique 310, ou ne pas la comprendre.

La puce électronique 310, est de préférence positionnée à l'intérieur d'un enroulement 312. Les deux extrémités 306, 308 de l'antenne 304 sont aussi positionnées à l'intérieur de ce même enroulement 312. Par « positionnées à l'intérieur d'un même enroulement », on entend que, en vue de dessus, l'enroulement 312 entoure la puce électronique 310 et les extrémités 306, 308.

La configuration de la plaque 300 permet de choisir un nombre d'enroulement 312, 314, 516, 718 et de spire 320 par enroulement 312, 314, 516, 718 permettant fabriquer un module de communication sans fil fonctionnant à une fréquence prédéterminée, c'est-à-dire permettant d'engendrer un courant suffisant afin d'activer la puce électronique 310 à ladite fréquence, avec un champ d'activation minimum (pour un facteur de forme de l'antenne défini par les dimensions de la spire externe).

En outre, la configuration de la plaque 300 en une pluralité de portions 330, 332, 534, 636 pouvant être pliées les unes sur les autres permet de diminuer le nombre de spire 320 par portion 330, 332, 534, 636. On a donc un nombre de spire 320 diminué pour un nombre d'enroulement 312, 314, 516, 718 augmenté. Cette diminution du nombre de spire 320 entraîne une diminution de la résistance du module créé à partir de la plaque 300, et permet ainsi de limiter la perte d'énergie lors de la circulation du courant dans les spires 320. Le champ de seuil, c'est-à-dire le champ à partir duquel la puce électronique 310 est activée (mesuré en A/m) est alors amélioré, ainsi que la portée du champ de seuil.

De plus, la diminution du nombre de spire 320 par enroulement 312, 314, 516, 718 permet d'augmenter la zone effective de l'antenne 304, définie par la spire 320 des enroulements 312, 314 ayant les plus petites dimensions. Par conséquent, le flux magnétique traversant l'antenne 304 est augmenté, car il dépend de la surface qu'il traverse.

Le tableau 1 ci-dessous montre des conceptions d'antenne permettant d'obtenir une fréquence de à l'état OFF (i.e. une fréquence à partir de laquelle puce électronique n'est plus activée) d'environ 14,2 Mégahertz et un champ de seuil d'environ 3 A/m. L'« antenne 1 » correspond à une antenne classique comportant un enroulement ayant une spire externe de 25 millimètres par 15 millimètres. L'« antenne 2 » correspond à une antenne d'un module selon un exemple de monde de réalisation de l'invention comportant deux enroulements ayant chacun une spire externe de 25 millimètres par 15 millimètres. L'« antenne 3 » correspond à une antenne d'un module selon un exemple de monde de réalisation de l'invention comportant trois enroulements ayant chacun une spire externe de 25 millimètres par 15 millimètres.

**Tableau 1**

| | Antenne 1 | Antenne 2 | Antenne 3 |
|---|---|---|---|
| Nombre d'enroulement(s) | 1 | 2 | 3 |
| Dimensions enroulement(s) | 25 x 15 mm | 25 x 15 mm | 25 x 15 mm |
| Nombre de spires | 10 | 7,5 (3,5 + 4) | 7 (2 + 2,5 +2,5) |
| Distance entre deux spires consécutives dans le plan | 400 µm | 400 µm | 400 µm |
| Fréquence à l'état OFF | 14,28 MHz | 14,31 MHz | 14,54 MHz |
| Fréquence d'activation | 13,55 MHz | 13,81 MHz | 14 MHz |
| Champ de seuil | 3,875 A/m | 3 A/m | 2,67 A/m |
| Distance de lecture pour un « Duali reader » | 22 mm | 25 mm | 26 mm |
| Distance de lecture pour un « Identive Cloud reader » | 10 mm | 16 mm | 17 mm |

Ce tableau 1 montre que la distance de lecture augmente et que le champ de seuil diminue lorsqu'on utilise des antennes comportant plusieurs enroulements et ayant des spires externes de la même taille que la spire externe de l'antenne comportant un seul enroulement.

La **figure 3** décrit la plaque 300 selon un exemple de mode de réalisation de l'invention. Dans cet exemple de mode de réalisation, l'antenne 304 comporte un premier enroulement 312 et un deuxième enroulement 314. Chaque enroulement 312, 314 comporte deux spires 320. En variante, chaque enroulement 312, 314 peut comporter un nombre de spire supérieur ou égal à un et différent de deux, par exemple trois ou quatre, ce nombre pouvant être différent selon l'enroulement 312, 314.

Les faces opposées du substrat 302 sont carrées ou rectangulaires. La plaque 300 comporte deux portions 330, 332 délimitées par les quatre bords 302a, 302b, 302c, 302d du substrat 302 et un ensemble de lignes de pliage comportant une ligne de pliage 340. Plus précisément, la plaque 300 comporte une première portion 312, délimitée par le bord droit 302a du substrat 302, la ligne de pliage 340, qui s'étend par exemple sensiblement parallèlement au bord droit 302a, une première partie du bord haut 302d reliant le bord droit 302a et la ligne de pliage 340, et une première partie du bord bas 302b reliant le bord droit 302a et la ligne de pliage 340. La plaque 300 comporte en outre une deuxième portion 314, délimitée par le bord gauche 302c du substrat 302, la ligne de pliage 340, une deuxième partie du bord haut 302d reliant le bord gauche 302c et la ligne de pliage 340, et une deuxième partie du bord bas 302b reliant le bord gauche 302c et la ligne de pliage 340. Les portions 330 et 332 peuvent avoir sensiblement les mêmes dimensions.

Dans ce document, par haut, bas, droit, gauche, on entend quatre orientations différentes par rapport à la plaque vue de dessus. En particulier, par haut et bas on entend deux sens opposés d'une même direction dite verticale. Par au-dessus, on entend plus haut selon la direction verticale. Par au-dessous, on entend plus bas selon la direction verticale. De même, par droit et gauche on entend deux sens opposés d'une même direction dite horizontale, les directions verticale et horizontale étant sensiblement orthogonale dans le plan de la face de la plaque considérée.

La première portion 330 comporte le premier enroulement 312 et la deuxième portion 332 comporte le deuxième enroulement 314, les deux extrémités 306, 308 étant disposées au niveau de la même portion, par exemple au niveau de la première portion 330 comportant le premier enroulement 312.

Chaque enroulement 312, 314 est connecté à une extrémité 306, 308 respective, par exemple l'enroulement 312 est connecté à l'extrémité 308 et l'enroulement 314 est connecté à l'extrémité 306. L'enroulement 314 est par exemple connecté à l'extrémité 306 par une liaison 352 qui traverse la ligne de pliage 340, par exemple sensiblement en son milieu et une ou plusieurs spires 320, par exemple en s'étendant selon une direction sensiblement parallèle au bord haut 302d ou au bord bas 302b. L'enroulement 312 est par exemple connecté à l'extrémité 308 par une liaison 354, qui peut ne pas traverser de spire 320.

En outre, les deux enroulements 312, 314 sont connectés entre eux par une liaison 350. La liaison 350 traverse la ligne de pliage 340. La liaison 350 comprend par exemple une partie s'étendant sensiblement entre le bord bas 302b et le bord haut 302d, cette partie traversant par exemple la ligne de pliage 340 sensiblement en son milieu.

La puce électronique 310 peut être positionnée sur la portion 312 comportant les extrémités 306, 308.

Une pluralité de sections des deux enroulements 312, 314 sont disposées de manière symétrique par rapport à la ligne de pliage 340. En particulier, deux spires, chacune d'un des deux enroulements 312, 314 sont disposées de manière symétrique par rapport à la ligne de pliage 340. Dans un exemple, seules les spires 320 externes peuvent être symétriques, car, par exemple, ces deux enroulements 312, 314 ne comportent pas le même nombre de spire 320.

Les deux enroulements 312, 314 peuvent comporter le même nombre de spires 320, chaque spire 320 d'un des enroulements 312, 314 ayant sensiblement les mêmes dimensions et le même positionnement sur la portion 330, 332 comprenant ledit enroulement 312, 314 qu'une spire 320 de l'autre enroulement 312, 314 sur l'autre portion 330, 332. En variante, les deux enroulements 312, 314 ne sont pas disposés de manière symétrique par rapport à la ligne de pliage 340.

L'antenne 304 est positionnée sur le substrat 302 de sorte que, pour la ligne de pliage 340 séparant les deux portions 330, 332, lorsqu'un courant circule dans l'antenne 304, le sens de circulation du courant dans les spires 320 des enroulements 312, 314 est symétrique par rapport à la ligne de pliage 340. En d'autres termes, en vue de dessus, lorsque le courant circule dans le sens antihoraire dans l'enroulement 312, il circule dans le sens horaire dans l'enroulement 314. Ceci est en particulier permis par la disposition de la liaison 350.

La configuration de la plaque 300 en deux portions 330, 332 comportant chacune un enroulement 312, 314 et pouvant être pliées l'une sur l'autre permet de positionner deux fois moins de spires 320 sur chaque portion 330, 332 que sur une plaque classique comportant une seule portion ayant les mêmes dimensions qu'une portion 330, 332 de la plaque 300. Par exemple, les dimensions a et b de la spire 110 externe du module 100 de la figure 1 sont les mêmes que les dimensions a et b des spires externes des enroulements 312, 314 de la plaque 300 de la figure 3, et le module 100 comporte quatre spires. Il est ainsi possible de positionner deux spires 320 sur chaque portion 312, 314 de la plaque 300, les deux spires 320 ayant les dimensions des deux plus grandes spires du module 100. La zone effective de l'antenne 304, définie par la spire 320 des enroulements 312, 314 ayant les plus petites dimensions, est alors plus grande que la zone effective de l'antenne du module 100, ce qui permet de diminuer le champ de seuil et d'améliorer les performances de l'antenne.

La configuration de la plaque en deux portions 330, 332 comportant chacune un enroulement 312, 314 et pouvant être pliées l'une sur l'autre permet aussi de réduire les dimensions de l'antenne 304 en conservant les mêmes performances de l'antenne 304. La **figure 4** montre par exemple une plaque 300 différant de la plaque 300 de la figure 3 en ce que chaque enroulement 312, 314 comporte quatre spires et en ce que la longueur a' de la section de la spire externe suivant le bord droit 302a est égale à la longueur a de la section de la spire externe de la figure 3 suivant le bord droit 302a divisée par deux.

Lorsque l'antenne du module 100 de la figure 1, comportant quatre spires et dont les dimensions sont identiques à celles de l'antenne de la figure 3, et l'antenne de la plaque de la figure 4 sont comparées, on retrouve des performances d'antenne semblables.

La **figure 5** décrit la plaque 300 selon un autre exemple de mode de réalisation de l'invention. Dans cet exemple de mode de réalisation, l'antenne 304 comporte un premier enroulement 312, un deuxième enroulement 314, et un troisième enroulement 516.

Les faces opposées du substrat 302 sont carrées ou rectangulaires. La plaque 300 comporte trois portions 330, 332, 534 délimitées par les quatre bords 302a, 302b, 302c, 302d du substrat 302 et un ensemble de lignes de pliage comportant deux lignes de pliage 340, 542.

Plus précisément, la première portion 312 est délimitée par le bord droit 302a du substrat 302, la première ligne de pliage 340, qui s'étend par exemple sensiblement parallèlement au bord droit 302a, une première partie du bord haut 302d reliant le bord droit 302a et la ligne de pliage 340, et une première partie du bord bas 302b reliant le bord droit 302a et la ligne de pliage 340.

La deuxième portion 314 est délimitée par la première ligne de pliage 340, la deuxième ligne de pliage 542, une deuxième partie du bord haut 302d reliant la première ligne de pliage 340 à la deuxième ligne de pliage 542, et une deuxième partie du bord bas 302b reliant la première ligne de pliage 340 à la deuxième ligne de pliage 542.

La troisième portion 516 est délimitée par la deuxième ligne de pliage 542 le bord gauche 302c du substrat 302, une troisième partie du bord haut 302d reliant la deuxième ligne de pliage 542 au bord gauche 302c, et une troisième partie du bord bas 302b reliant la deuxième ligne de pliage 542 au bord gauche 302c.

La première portion 330 comporte le premier enroulement 312, la deuxième portion 332 comporte le deuxième enroulement 314, et la troisième portion 534 comporte le troisième enroulement 516. Les deux extrémités 306, 308 sont disposées au niveau de la première portion 330 comportant le premier enroulement 312.

Le premier enroulement 312 est connecté à l'extrémité 308, par exemple par une liaison 354. Dans un exemple, la liaison 354 ne traverse pas de spire 320. Le premier enroulement est de plus connecté au deuxième enroulement 314, par exemple par une liaison 350. La liaison 350 traverse la ligne de pliage 340. La liaison 350 comprend par exemple une partie s'étendant sensiblement entre le bord bas 302b et le bord haut 302d, cette partie traversant par exemple la ligne de pliage 340 sensiblement en son milieu.

Le deuxième enroulement est en outre connecté au troisième enroulement 516, par exemple par une liaison 556. La liaison 556 traverse la ligne de pliage 542. La liaison 556 s'étend par exemple sensiblement entre le bord bas 302b et le bord haut 302d, cette partie traversant par exemple la ligne de pliage 542 sensiblement en son milieu.

De plus, le troisième enroulement 516 est connecté à l'extrémité 306, par exemple par une liaison 352 qui traverse les lignes de pliage 340, 542 et plusieurs spires 320. La liaison 352 traverse dans un exemple les lignes de pliage 340, 542 sensiblement en leurs milieux, et peut s'étendre selon une direction sensiblement parallèle au bord haut 302d ou au bord bas 302b.

La puce électronique 310 peut être positionnée sur la portion 312 comportant les extrémités 306, 308.

Une pluralité de sections des premier et deuxième enroulements 312, 314 sont disposées de manière symétrique par rapport à la ligne de pliage 340. En particulier, deux spires 320, chacune d'un des deux enroulements 312, 314 peuvent être disposées de manière symétrique par rapport à la ligne de pliage 340. De même une pluralité de sections des deuxième et troisième enroulements 314, 516 sont disposées de manière symétrique par rapport à la ligne de pliage 542. En particulier, deux spires 320, chacune d'un des deux enroulements 314, 516 peuvent être disposées de manière symétrique par rapport à la ligne de pliage 542.

Les trois enroulements 312, 314, 516 peuvent comporter le même nombre de spires 320, chaque spire 320 d'un des enroulements 312, 314, 516 ayant sensiblement les mêmes dimensions et le même positionnement sur la portion 330, 332, 534 comprenant ledit enroulement 312, 314, 516 qu'une spire 320 des autres enroulements 312, 314 sur les autres portions 330, 332, 534.

En variante, les deux enroulements 312, 314 ne sont pas disposés de manière symétrique par rapport à la ligne de pliage 340, car, par exemple, ces deux enroulements 312, 314 ne comportent pas le même nombre de spire 320. De même les deux enroulements 314, 516 ne sont pas disposés de manière symétrique par rapport à la ligne de pliage 542, car, par exemple, ces deux enroulements 314, 516 ne comportent pas le même nombre de spire 320. Dans un exemple, seules les spires 320 externes peuvent être symétriques.

L'antenne 304 est positionnée sur le substrat 302 de sorte que, pour la ligne de pliage 340 séparant les deux portions 330, 332, lorsqu'un courant circule dans l'antenne 304, le sens de circulation du courant dans les spires 320 des enroulements 312, 314 est symétrique par rapport à la ligne de pliage 340. En d'autres termes, en vue de dessus, lorsque le courant circule dans le sens antihoraire dans l'enroulement 312, il circule dans le sens horaire dans l'enroulement 314. Ceci est en particulier permis par la disposition de la liaison 350.

L'antenne 304 est en outre positionnée sur le substrat 302 de sorte que, pour la ligne de pliage 542 séparant les deux portions 332, 534, lorsqu'un courant circule dans l'antenne 304, le sens de circulation du courant dans les spires 320 des enroulements 314, 516 est symétrique par rapport à la ligne de pliage 542. En d'autres termes, en vue de dessus, lorsque le courant circule dans le sens horaire dans l'enroulement 314, il circule dans le sens antihoraire dans l'enroulement 516. Ceci est en particulier permis par la disposition de la liaison 556.

La **figure 6** décrit la plaque 300 selon un autre exemple de mode de réalisation de l'invention. Dans cet exemple de mode de réalisation, l'antenne 304 comporte un premier enroulement 312, un deuxième enroulement 314, et un troisième enroulement 516.

Les faces opposées du substrat 302 sont carrées ou rectangulaires. La plaque 300 comporte quatre portions 330, 332, 534, 636 délimitées par les quatre bords 302a, 302b, 302c, 302d du substrat 302 et un ensemble de lignes de pliage comportant deux lignes de pliage 340, 542. La première ligne de pliage 340 s'étend du bord haut 302d au bord bas 302b et la deuxième ligne de pliage 542 s'étend du bord gauche 302c au bord droit 302a en traversant la première ligne de pliage 340, de sorte à former les quatre portions 330, 332, 534, 636.

La première portion 330 est positionnée à droite de la première ligne de pliage 340 et au-dessus de la deuxième ligne de pliage 542. La deuxième portion 332 est positionnée à gauche de la première ligne de pliage 340 et au-dessus de la deuxième ligne de pliage 542. La troisième portion 534 est positionnée à droite de la première ligne de pliage 340 et au-dessous de la deuxième ligne de pliage 542. La quatrième portion 636 est positionnée à gauche de la première ligne de pliage 340 et au-dessous de la deuxième ligne de pliage 542.

Dans un exemple, le bord haut 302d est sensiblement parallèle au bord bas 302b et à la deuxième ligne de pliage 542, et est sensiblement perpendiculaire au bord gauche 302c, qui est sensiblement parallèle au bord droit 302a et à la première ligne de pliage 340. En outre, la première ligne de pliage 340 peut s'étendre sensiblement du milieu du bord haut 302d au milieu du bord bas 302b et la deuxième ligne de pliage peut s'étendre sensiblement du milieu du bord droit 302a au milieu du bord gauche 302c, de sorte que les quatre portions 330, 332, 534, 636 ont sensiblement les mêmes dimensions.

La première portion 330 comporte le premier enroulement 312, la deuxième portion 332 comporte le deuxième enroulement 314, et la troisième portion 534 comporte le troisième enroulement 516. Les deux extrémités 306, 308 sont disposées au niveau de la première portion 330 comportant le premier enroulement 312. La quatrième portion 636 ne comporte pas d'enroulement.

Le premier enroulement 312 est connecté à l'extrémité 308, par exemple par une liaison 354. Dans un exemple, la liaison 354 ne traverse pas de spire 320. Le premier enroulement 312 est de plus connecté au deuxième enroulement 314, par exemple par une liaison 350. La liaison 350 traverse la première ligne de pliage 340. La liaison 350 comprend par exemple une partie s'étendant sensiblement entre la deuxième ligne de pliage 542 et le bord haut 302d, cette partie traversant par exemple la partie de la première ligne de pliage 340 entre le bord haut 302d et la deuxième ligne de pliage 542 sensiblement en son milieu.

Le deuxième enroulement 314 est en outre connecté au troisième enroulement 516, par exemple par une liaison 556. La liaison 556 traverse la première ligne de pliage 340 et la deuxième ligne de pliage 542, et peut aussi traverser une ou plusieurs spires 320. La liaison 556 s'étend par exemple à partir de la fin d'une spire 320 à l'intérieur du deuxième enroulement 314 et à proximité des lignes de pliage 340, 542 (au minimum à environ 500 micromètres), au début de la spire externe 320 du troisième enroulement 516 à proximité des lignes de pliage 340, 542.

De plus, le troisième enroulement 516 est connecté à l'extrémité 306, par exemple par une liaison 352 qui traverse la deuxième ligne de pliage 542 et peut traverser une ou plusieurs spires 320. La liaison 352 traverse dans un exemple la deuxième ligne de pliage 542 à proximité de la première ligne de pliage 340, et peut s'étendre selon une direction sensiblement parallèle à la première ligne de pliage 340.

La puce électronique 310 peut être positionnée sur la première portion 312 comportant les extrémités 306, 308.

Une pluralité de sections des premier et deuxième enroulements 312, 314 sont disposées de manière symétrique par rapport à la première ligne de pliage 340. En particulier, deux spires 320, chacune d'un des deux enroulements 312, 314 peuvent être disposées de manière symétrique par rapport à la première ligne de pliage 340. De même une pluralité de sections des premier et troisième enroulements 312, 516 sont disposées de manière symétrique par rapport à la deuxième ligne de pliage 542. En particulier, deux spires 320, chacune d'un des deux enroulements 312, 516 peuvent être disposées de manière symétrique par rapport à la deuxième ligne de pliage 542.

Les trois enroulements 312, 314, 516 peuvent comporter le même nombre de spires 320, chaque spire 320 d'un des enroulements 312, 314, 516 ayant sensiblement les mêmes dimensions et le même positionnement sur la portion 330, 332, 534 comprenant ledit enroulement 312, 314, 516 qu'une spire 320 des autres enroulements 312, 314, 516 sur les autres portions 330, 332, 534.

En variante, les trois enroulements 312, 314, 516 ne sont pas disposés de manière symétrique par rapport aux lignes de pliage 340, 542 car, par exemple, ces trois enroulements 312, 314, 516 ne comportent pas le même nombre de spire 320. Dans un exemple, seules les spires 320 externes sont symétriques.

L'antenne 304 est positionnée sur le substrat 302 de sorte que, pour la première ligne de pliage 340 séparant la première portion 330 et la deuxième portion 332, lorsqu'un courant circule dans l'antenne 304, le sens de circulation du courant dans les spires 320 des enroulements 312, 314 est symétrique par rapport à la première ligne de pliage 340. En d'autres termes, en vue de dessus, lorsque le courant circule dans le sens antihoraire dans l'enroulement 312, il circule dans le sens horaire dans l'enroulement 314. Ceci est en particulier permis par la disposition de la liaison 350.

L'antenne 304 est en outre positionnée sur le substrat 302 de sorte que, pour la deuxième ligne de pliage 542 séparant la première portion 332 et la troisième portion 534, lorsqu'un courant circule dans l'antenne 304, le sens de circulation du courant dans les spires 320 des enroulements 312, 516 est symétrique par rapport à la ligne de pliage 542. En d'autres termes, en vue de dessus, lorsque le courant circule dans le sens antihoraire dans l'enroulement 312, il circule dans le sens horaire dans l'enroulement 516. Ceci est en particulier permis par la disposition de la liaison 556.

La portion 636 ne comportant pas d'enroulement peut être découpée afin de limiter l'épaisseur du module après pliage, ou conservée dans la mesure où elle présente une faible épaisseur et participe au réglage des paramètres, notamment de la capacité, de l'antenne.

La **figure 7** décrit la plaque 300 selon un autre exemple de mode de réalisation de l'invention. Dans cet exemple de mode de réalisation, l'antenne 304 comporte un premier enroulement 312, un deuxième enroulement 314, un troisième enroulement 516 et un quatrième enroulement 718.

Les faces opposées du substrat 302 sont carrées ou rectangulaires. La plaque 300 comporte quatre portions 330, 332, 534, 636 délimitées par les quatre bords 302a, 302b, 302c, 302d du substrat 302 et un ensemble de lignes de pliage comportant deux lignes de pliage 340, 542. La première ligne de pliage 340 s'étend du bord haut 302d au bord bas 302b et la deuxième ligne de pliage 542 s'étend du bord gauche 302c au bord droit 302a en traversant la première ligne de pliage 340, de sorte à former les quatre portions 330, 332, 534, 636.

La première portion 330 est positionnée à droite de la première ligne de pliage 340 et au-dessus de la deuxième ligne de pliage 542. La deuxième portion 332 est positionnée à gauche de la première ligne de pliage 340 et au-dessus de la deuxième ligne de pliage 542. La troisième portion 534 est positionnée à droite de la première ligne de pliage 340 et au-dessous de la deuxième ligne de pliage 542. La quatrième portion 636 est positionnée à gauche de la première ligne de pliage 340 et au-dessous de la deuxième ligne de pliage 542.

Dans un exemple, le bord haut 302d est sensiblement parallèle au bord bas 302b et à la deuxième ligne de pliage 542, et est sensiblement perpendiculaire au bord gauche 302c, qui est sensiblement parallèle au bord droit 302a et à la première ligne de pliage 340. En outre, la première ligne de pliage 340 peut s'étendre sensiblement du milieu du bord haut 302d au milieu du bord bas 302b et la deuxième ligne de pliage peut s'étendre sensiblement du milieu du bord droit 302a au milieu du bord gauche 302c, de sorte que les quatre portions 330, 332, 534, 636 ont sensiblement les mêmes dimensions.

La première portion 330 comporte le premier enroulement 312, la deuxième portion 332 comporte le deuxième enroulement 314, la troisième portion 534 comporte le troisième enroulement 516 et la quatrième portion 636 comporte le quatrième enroulement 718. Les deux extrémités 306, 308 sont disposées au niveau de la première portion 330 comportant le premier enroulement 312.

Le premier enroulement 312 est connecté à l'extrémité 308, par exemple par une liaison 354. Dans un exemple, la liaison 354 ne traverse pas de spire 320. Le premier enroulement 312 est de plus connecté au deuxième enroulement 314, par exemple par une liaison 350. La liaison 350 traverse la première ligne de pliage 340. La liaison 350 comprend par exemple une partie s'étendant sensiblement entre la deuxième ligne de pliage 542 et le bord haut 302d, cette partie traversant par exemple la partie de la première ligne de pliage 340 entre le bord haut 302d et la deuxième ligne de pliage 542 sensiblement en son milieu.

Le deuxième enroulement est en outre connecté au troisième enroulement 516, par exemple par une liaison 556. La liaison 556 traverse la première ligne de pliage 340 et la deuxième ligne de pliage 542, et peut aussi traverser une ou plusieurs spires 320. La liaison 556 s'étend par exemple à partir de la fin d'une spire 320 à l'intérieur du deuxième enroulement 314 et à proximité des lignes de pliage 340, 542 (au minimum à environ 500 micromètres), au début de la spire externe 320 du troisième enroulement 516 à proximité des lignes de pliage 340, 542.

De plus, le troisième enroulement 516 est connecté au quatrième enroulement 718, par exemple par une liaison 758. La liaison 758 traverse la première ligne de pliage 340, et peut aussi traverser une ou plusieurs spires 320. La liaison 556 s'étend par exemple à partir de la fin d'une spire 320 à l'intérieur du troisième enroulement 516 et à proximité des lignes de pliage 340, 542, au début de la spire externe 320 du quatrième enroulement 718 à proximité des lignes de pliage 340, 542.

Le quatrième enroulement est en outre connecté à l'extrémité 306, par exemple par une liaison 352 qui traverse la première ligne de pliage 340 et la deuxième ligne de pliage 542 et peut traverser une ou plusieurs spires 320.

La puce électronique 310 peut être positionnée sur la première portion 312 comportant les extrémités 306, 308.

Une pluralité de sections des premier et deuxième enroulements 312, 314 sont disposées de manière symétrique par rapport à la première ligne de pliage 340. En particulier, deux spires 320, chacune d'un des deux enroulements 312, 314 peuvent être disposées de manière symétrique par rapport à la première ligne de pliage 340.

De même, une pluralité de sections des troisième et quatrième enroulements 516, 718 sont disposées de manière symétrique par rapport à la première ligne de pliage 340. En particulier, deux spires 320, chacune d'un des deux enroulements 516, 718 peuvent être disposées de manière symétrique par rapport à la première ligne de pliage 340.

De même une pluralité de sections des premier et troisième enroulements 312, 516 sont disposées de manière symétrique par rapport à la deuxième ligne de pliage 542. En particulier, deux spires 320, chacune d'un des deux enroulements 312, 516 peuvent être disposées de manière symétrique par rapport à la deuxième ligne de pliage 542.

De même une pluralité de sections des deuxième et quatrième enroulements 314, 718 sont disposées de manière symétrique par rapport à la deuxième ligne de pliage 542. En particulier, deux spires 320, chacune d'un des deux enroulements 314, 718 peuvent être disposées de manière symétrique par rapport à la deuxième ligne de pliage 542.

Les quatre enroulements 312, 314, 516, 718 peuvent comporter le même nombre de spires 320, chaque spire 320 d'un des enroulements 312, 314, 516, 718 ayant sensiblement les mêmes dimensions et le même positionnement sur la portion 330, 332, 534, 636 comprenant ledit enroulement 312, 314, 516, 718 qu'une spire 320 des autres enroulements 312, 314, 516, 718 sur les autres portions 330, 332, 534, 636.

En variante, les quatre enroulements 312, 314, 516, 718 ne sont pas disposés de manière symétrique par rapport aux lignes de pliage 340, 542 car, par exemple, ces quatre enroulements 312, 314, 516, 718 ne comportent pas le même nombre de spire 320. Dans un exemple, seules les spires 320 externes sont symétriques.

L'antenne 304 est positionnée sur le substrat 302 de sorte que, pour la première ligne de pliage 340 séparant la première portion 330 et la deuxième portion 332, lorsqu'un courant circule dans l'antenne 304, le sens de circulation du courant dans les spires 320 des enroulements 312, 314 est symétrique par rapport à la première ligne de pliage 340. En d'autres termes, en vue de dessus, lorsque le courant circule dans le sens antihoraire dans l'enroulement 312, il circule dans le sens horaire dans l'enroulement 314. Ceci est en particulier permis par la disposition de la liaison 350.

L'antenne 304 est positionnée sur le substrat 302 de sorte que, pour la première ligne de pliage 340 séparant la troisième portion 534 et la quatrième portion 718, lorsqu'un courant circule dans l'antenne 304, le sens de circulation du courant dans les spires 320 des enroulements 516, 718 est symétrique par rapport à la première ligne de pliage 340. En d'autres termes, en vue de dessus, lorsque le courant circule dans le sens horaire dans l'enroulement 516, il circule dans le sens antihoraire dans l'enroulement 718. Ceci est en particulier permis par la disposition de la liaison 758.

L'antenne 304 est en outre positionnée sur le substrat 302 de sorte que, pour la deuxième ligne de pliage 542 séparant la première portion 330 et la troisième portion 534, lorsqu'un courant circule dans l'antenne 304, le sens de circulation du courant dans les spires 320 des enroulements 312, 516 est symétrique par rapport à la ligne de pliage 542. En d'autres termes, en vue de dessus, lorsque le courant circule dans le sens antihoraire dans l'enroulement 312, il circule dans le sens horaire dans l'enroulement 516.

L'antenne 304 est en outre positionnée sur le substrat 302 de sorte que, pour la deuxième ligne de pliage 542 séparant la deuxième portion 332 et la quatrième portion 636, lorsqu'un courant circule dans l'antenne 304, le sens de circulation du courant dans les spires 320 des enroulements 314, 718 est symétrique par rapport à la ligne de pliage 542. En d'autres termes, en vue de dessus, lorsque le courant circule dans le sens horaire dans l'enroulement 314, il circule dans le sens antihoraire dans l'enroulement 718.

En référence à la **figure 10** il est décrit un procédé de fabrication d'un module de communication sans fil comprenant une pluralité de couches superposées, par exemple un procédé de fabrication d'un module tel que décrit ci-après.

Dans une étape 1000, on fournit une plaque 300 telle que décrite précédemment. L'étape 1000 peut comprendre les étapes 1001, 1003 et éventuellement 1002 et 1004 décrites ci-dessous, de sorte à former un procédé de fabrication de la plaque 300.

Dans l'étape 1001, un substrat est fourni, ledit substrat étant délimité par des bords. Le substrat est par exemple un substrat 302 selon l'un des exemples décrits précédemment en référence aux figures 3 à 7. Dans un exemple, une plaque de substrats 1100 comportant plusieurs substrats 302 solidaires est fournie (voir **figure 11**).

Dans l'étape 1002, qui est facultative, un ensemble de ligne de pliage comprenant au moins une ligne de pliage est formé dans le substrat. Dans un exemple, chaque ligne de pliage est formée par amincissement de la matière du substrat, ou est formée par pliage et dépliage du substrat. Le substrat est alors divisé en une pluralité de portions délimitées par l'ensemble de ligne de pliage et les bords du substrat.

Dans l'étape 1003, une antenne est formée sur le substrat, par exemple sur une même face du substrat. La surface de l'antenne est au moins partiellement isolée électriquement, et l'antenne comporte deux extrémités adaptées pour être connectées à une puce électronique, et une pluralité d'enroulements, chacun comportant au moins une spire. L'antenne est formée sur le substrat de sorte à former une plaque comprenant une pluralité de portions délimitées par l'ensemble de ligne de pliage et les bords du substrat, au moins deux des portions comprenant chacune au moins un enroulement, et les deux extrémités étant disposées au niveau de la même portion.

L'antenne et la plaque sont par exemple respectivement une antenne 304 une plaque 300 selon l'un des exemples décrits précédemment en référence aux figures 3 à 7.

L'antenne est déposée sur le substrat, par exemple par une dépose en continu d'un fil sur le substrat.

L'antenne est ensuite fixée sur le substrat. La fixation peut être effectuée par collage, typiquement lorsque l'antenne est un fil métallique émaillé. Dans un autre exemple (typiquement lorsque l'antenne est un fil métallique gainé), l'antenne est fixée en étant incorporée dans le substrat, par exemple en étant incrustée dans le substrat au moyen d'une technique utilisant des ultrasons.

La puce électronique peut ensuite être positionnée sur la portion comportant les deux extrémités (étape 1004). En variante, la puce électronique est positionnée sur une portion du substrat avant l'étape 1003 de formation de l'antenne, et les deux extrémités sont positionnées sur la portion comportant la puce électronique. La puce électronique est par exemple une puce électronique 310 selon l'un des exemples décrits précédemment en référence aux figures 3 à 7.

Dans l'exemple où une plaque de substrats 1100 est fournie, la formation de l'antenne et le positionnement de la puce électronique sont effectués pour chaque substrat 302 de la plaque 1100 (voir figure 11).

Dans une étape 1005 facultative, une portion ne comportant pas d'enroulement est découpée. En variante, la portion ne comportant pas d'enroulement n'est pas découpée.

Dans une étape 1006 facultative, une couche adhésive est positionnée sur une face d'une portion devant être repliée sur une autre portion après l'étape 1008 de pliage décrite ci-dessous. En variante, une couche adhésive est positionnée sur chaque face devant être repliée sur une portion. Dans l'exemple où une plaque de substrats 1100 est fournie, la couche adhésive 1102, 1104 peut être déposée sur une portion de chaque substrat en une seule opération (cf. figure 11).

Dans une étape 1008, le substrat ou la plaque est plié selon l'au moins une ligne de pliage de sorte à former au moins deux couches de la pluralité de couches superposées.

Plus précisément, la plaque est pliée selon une première ligne de pliage de sorte à former deux couches, chaque couche correspondant à au moins une portion du substrat. Ce premier pliage de la plaque peut amener au moins une deuxième ligne de pliage, présente sur les deux couches, à être repliée sur elle-même.

Si la plaque comporte une deuxième ligne de pliage, elle est ensuite pliée selon cette deuxième ligne de pliage, et ainsi de suite, jusqu'à ce que toutes les portions soient empilées les unes sur les autres de sorte à former une pluralité de couches superposées.

Dans une étape 1010 facultative, la pluralité de couches superposées est laminée, par exemple directement, sans couche intermédiaire afin d'obtenir un module fin. La plaque est alors pliée de manière irréversible. En variante cette étape 1010 n'est pas effectuée. Il est ainsi possible de plier la plaque de manière réversible, et ainsi de pouvoir modifier la capacité additionnelle obtenue en pliant la plaque différemment. Par exemple, pour une plaque comportant trois enroulements, au moins un des enroulements ayant un nombre de spire différent des autres (par exemple le premier enroulement comportant deux spires, tandis que les deuxième et troisième enroulements comportent 3 spires), la capacité additionnelle obtenue est différente si le deuxième enroulement se retrouve après pliage entre les premier et troisième enroulements ou si le troisième enroulement se retrouve après pliage entre les premier et deuxième enroulements.

En référence aux **figures 12, 13, 14 et 15****,** il est décrit un module 1200 de communication sans fil, par exemple fabriqué à partir d'une plaque 300 telle que décrite en référence aux figures 3 à 7. Le module 1200 est par exemple obtenu à partir du procédé de fabrication tel que décrit précédemment. Le module 1200 comprend un substrat 302, par exemple un substrat 302 tel que décrit précédemment plié, une puce électronique 310, par exemple une puce électronique 310 telle que décrite précédemment, et une antenne 304, par exemple une antenne 304 telle que décrite précédemment.

L'antenne 304 comprend deux extrémités connectées à la puce électronique 310, et une pluralité d'enroulements 312, 314, 516, 718, chacun comportant au moins une spire 320, par exemple une pluralité de spires 320.

Le module 1200 comprend une pluralité de couches superposées, le substrat 302 (ou la plaque 300) étant plié de sorte à former au moins deux couches 1202, 1204, 1406, 1408 de la pluralité de couches. Au moins deux des couches 1202, 1204, 1406, 1408 formées par le pliage du substrat 302 comprennent chacune au moins un enroulement 312, 314, 516, 718 et les deux extrémités sont positionnées au niveau d'une même couche 1202, 1204, 1406, 1408.

Les couches 1202, 1204, 1406, 1408 formées par le substrat 302 correspondent ainsi aux portions 330, 332, 534, 636 de la plaque 300 une fois le substrat 302 plié selon l'ensemble de ligne de pliage.

Les deux extrémités sont positionnées sur une même face d'une même couche 1202, 1204, 1406, 1408 des au moins deux couches 1202, 1204, 1406, 1408 formées par le pliage du substrat 302.

En outre, les enroulements 312, 314, 516, 718 sont agencés de sorte que lorsqu'un courant circule dans l'antenne 304, le courant circule dans le même sens dans chaque spire 320, par exemple le sens horaire ou le sens antihoraire en vue de dessus d'une face d'une couche 1202, 1204, 1406, 1408 du module 1200.

Une couche isolante peut être positionnée entre au moins deux des couches 1202, 1204, 1406, 1408 formées par le pliage du substrat 302. Cette couche est en plastique, par exemple en PVC. Cette couche permet d'ajuster la capacité additionnelle.

Dans un exemple, le module 1200 fonctionne à une fréquence de communication de 13,56 MHz. Cette fréquence est utilisée dans des protocoles de communication définis dans les normes ISO 14443, ISO 15693, ISO 18000-3.

De plus, au moins deux sections de deux spires 320 de la pluralité d'enroulement 312, 314, 516, 718 c'est-à-dire d'une spire d'un des enroulements 312, 314, 516, 718 et d'une spire 320 d'un autre enroulement 312, 314, 516, 718 peuvent être superposées. Par « superposées », on entend que les sections sont sensiblement alignées le long d'un plan perpendiculaire au substrat 302.

Dans un exemple, au moins deux spires 320 de la pluralité d'enroulement 312, 314, 516, 718 sont superposées. Par exemple, les centres des deux spires 320 de la pluralité d'enroulement 312, 314, 516, 718 sont superposés. Par exemple, si l'on projette la première spire superposée dans le plan de la deuxième spire superposée, le décalage maximum entre la projection de la première spire et la deuxième spire est de 300 micromètres.

Dans un exemple, au moins deux enroulements 312, 314, 516, 718, par exemple tous les enroulements 312, 314, 516, 718, sont superposés. Par exemple, les centres des enroulements 312, 314, 516, 718 superposés sont superposés.

Plus précisément, la **figure 12** montre une coupe d'un module 1200 fabriqué par pliage de la plaque 300 de la figure 3. Afin de fabriquer ce module 1200, la plaque 300 de la figure 3 est pliée (étape 1008) selon la ligne de pliage 340, de sorte que les enroulements 312, 314 soient séparés par les deux couches 1202, 1204. La couche 1202 correspond à la portion 330 et la couche 1204 correspond à la portion 332. En variante, la plaque 300 de la figure 3 est pliée selon la ligne de pliage 340, de sorte que les enroulements 312, 314 soient pris en sandwich entre les deux couches 1202, 1204 (voir **figure 13****).**

La **figure 14** montre une coupe d'un module 1200 fabriqué par pliage de la plaque 300 de la figure 6. Afin de fabriquer ce module 1200, la plaque 300 de la figure 6 est d'abord pliée selon la première ligne de pliage 340, de sorte que les enroulements 312, 314 soient séparés par les couches 1202, 1204. La deuxième ligne de pliage 542 est alors repliée sur elle-même.

Ensuite, la plaque 300 est pliée selon la deuxième ligne de pliage 542 de sorte que les enroulements 312, 516 soient pris en sandwich entre les couches 1406, 1408 d'une part et les couches 1202, 1204 d'autre part. La couche 1202 correspond à la portion 330, la couche 1204 correspond à la portion 332, la couche 1406 correspond à la couche 636 et la couche 1408 correspond à la couche 534. En variante, la plaque est pliée selon la deuxième ligne de pliage 542 de sorte que l'enroulement 516 soit séparé de l'enroulement 314 par les couches 1406, 1408.

En variante, la plaque 300 est pliée selon la ligne de pliage 340, de sorte que les enroulements 312, 314 soient pris en sandwich entre les deux couches 1202, 1204. Ensuite, la plaque 300 est pliée selon la deuxième ligne de pliage 542 de sorte que l'enroulement 516 soit séparé de l'enroulement 314 par les couches 1204, 1406. En variante, la plaque est pliée selon la deuxième ligne de pliage 542 de sorte que l'enroulement 516 soit séparé de l'enroulement 312 par les couches 1202, 1408.

La **figure 15** montre une coupe d'un module 1200 fabriqué par pliage de la plaque 300 de la figure 7. Afin de fabriquer le module 1200 de la figure 15, la plaque de la figure 7 peut être pliée de la même manière que la plaque de la figure 6 lorsque cette dernière est pliée afin de fabriquer le module de la figure 14.

## Revendications

1. Plaque (300) adaptée pour être utilisée pour la fabrication d'un module (1200) de communication sans fil, ladite plaque comprenant :
- un substrat (302) délimité par des bords (302a, 302b, 302c, 302d),
- une antenne (304) ayant une surface au moins partiellement isolée électriquement, ladite antenne comprenant :
- deux extrémités (306, 308) adaptées pour être connectées à une puce électronique (310), et
- une pluralité d'enroulements (312, 314, 516, 718), chacun comportant au moins une spire (320),
la plaque comprenant une pluralité de portions (330, 332, 534, 636) délimitées par un ensemble de ligne de pliage comprenant au moins une ligne de pliage (340, 542) et les bords (302a, 302b, 302c, 302d) du substrat (302), de sorte que :
- au moins deux des portions (330, 332, 534, 636) comprennent chacune au moins un enroulement (312, 314, 516, 718), et
- les deux extrémités (306, 308) sont disposées au niveau de la même portion (330, 332, 534, 636),
**caractérisé en ce que** l'antenne (304) est formée d'un fil continu de matière.

2. Plaque selon la revendication 1, dans laquelle le substrat (302) présente des dimensions inférieures ou égales au quart du format ID-1.

3. Plaque selon la revendication 1 ou 2, dans laquelle les enroulements (312, 314, 516, 718) sont formés sur une même face du substrat (302).

4. Plaque selon l'une quelconque des revendications 1 à 3, dans laquelle l'antenne (304) est incorporée dans le substrat (302).

5. Plaque selon l'une quelconque des revendications 1 à 4, dans laquelle les deux extrémités (306, 308) sont positionnées à l'intérieur d'un même enroulement (312, 314, 516, 718) de la pluralité d'enroulement.

6. Plaque selon l'une quelconque des revendications 1 à 5, dans laquelle, pour au moins une ligne de pliage (340, 542) de l'ensemble de ligne de pliage, deux spires (320) de la pluralité d'enroulements sont disposées de manière sensiblement symétrique par rapport à ladite ligne de pliage (340, 542).

7. Plaque selon l'une quelconque des revendications 1 à 6, dans laquelle au moins une portion (330, 332, 534, 636) comprend un enroulement (312, 314, 516, 718) ayant une spire (320) suivant le contour de ladite portion (330, 332, 534, 636).

8. Plaque selon l'une quelconque des revendications 1 à 7, dans laquelle la distance minimale entre deux spires (320) d'un même enroulement (312, 314, 516, 718) est de 100 micromètres.

9. Plaque selon l'une quelconque des revendications 1 à 8, comportant au moins trois portions (330, 332, 534) comprenant chacune un enroulement (312, 314, 516).

10. Module (1200) de communication sans fil comprenant :
- un substrat (302),
- une puce électronique (310),
- une antenne (304) ayant une surface au moins partiellement isolée électriquement, ladite antenne comprenant :
- deux extrémités (306, 308) connectées à la puce électronique (310), et
- une pluralité d'enroulements (312, 314, 516, 718), chacun comportant au moins une spire (320),
dans lequel :
- le module comprend une pluralité de couches (1202, 1204, 1406, 1408) superposées, le substrat (302) étant plié de sorte à former au moins deux couches (1202, 1204, 1406, 1408) de la pluralité de couches,
- au moins deux des couches (1202, 1204, 1406, 1408) formées par le pliage dudit substrat (302) comprennent chacune au moins un enroulement (312, 314, 516, 718), et
- les deux extrémités (306, 308) sont positionnées au niveau d'une même couche (1202, 1204, 1406, 1408),
**caractérisé en ce que** l'antenne (304) est formée d'un fil continu de matière.

11. Module selon la revendication 10, dans lequel les enroulements (312, 314, 516, 718) sont agencés de sorte que lorsqu'un courant circule dans l'antenne (304), le courant circule dans le même sens dans chaque spire (320).

12. Module selon la revendication 10 ou 11, dans lequel une couche isolante est positionnée entre au moins deux des couches (1202, 1204, 1406, 1408) formées par le pliage dudit substrat (302).

13. Module selon l'une quelconque des revendications 10 à 12, fonctionnant à une fréquence de communication de 13,56 MHz.

14. Module selon l'une quelconque des revendications 10 à 13, dans lequel deux spires (320) de la pluralité d'enroulements sont superposées.

15. Procédé de fabrication d'un module (1200) de communication sans fil comprenant une pluralité de couches (1202, 1204, 1406, 1408) superposées, ledit procédé comprenant :
- la fourniture (1000) d'une plaque (300) selon l'une des revendications 1 à 9,
- le positionnement (1004) d'une puce électronique (304) sur la portion (330, 332, 534, 636) comportant les deux extrémités (306, 308), et
- le pliage (1008) de la plaque (300) selon l'au moins une ligne de pliage (340, 542) de sorte à former au moins deux couches (1202, 1204, 1406, 1408) de la pluralité de couches superposées.

## Patentansprüche

1. Platte (300), die dazu ausgelegt ist, zur Herstellung eines drahtlosen Kommunikationsmoduls (1200) verwendet zu werden, wobei die Platte umfasst:
- ein Substrat (302), das durch Kanten (302a, 302b, 302c, 302d) begrenzt ist,
- eine Antenne (304), die eine Fläche aufweist, die zumindest teilweise elektrisch isoliert ist, wobei die Antenne umfasst:
- zwei Enden (306, 308), die dazu ausgelegt sind, mit einem elektronischen Chip (310) verbunden zu werden, und
- mehrere Wicklungen (312, 314, 516, 718), die jeweils mindestens eine Windung (320) beinhalten,
wobei die Platte mehrere Teile (330, 332, 534, 636) umfasst, die durch eine Gesamtheit von Faltlinien, umfassend mindestens eine Faltlinie (340, 542), und die Kanten (302a, 302b, 302c, 302d) des Substrats (302) begrenzt sind, so dass:
- mindestens zwei der Teile (330, 332, 534, 636) jeweils mindestens eine Wicklung (312, 314, 516, 718) umfassen, und
- die beiden Enden (306, 308) auf Höhe desselben Teils (330, 332, 534, 636) angeordnet sind,
**dadurch gekennzeichnet, dass** die Antenne (304) aus einem Endlosmaterialfaden gebildet ist.

2. Platte nach Anspruch 1, wobei das Substrat (302) Abmessungen aufweist, die kleiner als ein oder gleich einem Viertel des Formats ID-1 sind.

3. Platte nach Anspruch 1 oder 2, wobei die Wicklungen (312, 314, 516, 718) auf derselben Seite des Substrats (302) gebildet sind.

4. Platte nach einem der Ansprüche 1 bis 3, wobei die Antenne (304) in das Substrat (302) eingefügt ist.

5. Platte nach einem der Ansprüche 1 bis 4, wobei die beiden Enden (306, 308) im Inneren derselben Wicklung (312, 314, 516, 718) der mehreren Wicklungen positioniert sind.

6. Platte nach einem der Ansprüche 1 bis 5, wobei für mindestens eine Faltlinie (340, 542) der Gesamtheit von Faltlinien zwei Windungen (320) der mehreren Wicklungen in Bezug auf die Faltlinie (340, 542) im Wesentlichen symmetrisch angeordnet sind.

7. Platte nach einem der Ansprüche 1 bis 6, wobei mindestens ein Teil (330, 332, 534, 636) eine Wicklung (312, 314, 516, 718) umfasst, die eine Windung (320) aufweist, die der Kontur des Teils (330, 332, 534, 636) folgt.

8. Platte nach einem der Ansprüche 1 bis 7, wobei der minimale Abstand zwischen zwei Windungen (320) derselben Wicklung (312, 314, 516, 718) 100 Mikrometern entspricht.

9. Platte nach einem der Ansprüche 1 bis 8, umfassend mindestens drei Teile (330, 332, 534), die jeweils eine Wicklung (312, 314, 516) umfassen.

10. Drahtloses Kommunikationsmodul (1200), umfassend:
- ein Substrat (302),
- einen elektronischen Chip (310),
- eine Antenne (304), die eine Fläche aufweist, die zumindest teilweise elektrisch isoliert ist, wobei die Antenne umfasst:
- zwei Enden (306, 308), die mit dem elektronischen Chip (310) verbunden sind, und
- mehrere Wicklungen (312, 314, 516, 718), die jeweils mindestens eine Windung (320) beinhalten,
wobei:
- das Modul mehrere übereinandergelegte Schichten (1202, 1204, 1406, 1408) umfasst, wobei das Substrat (302) gefaltet ist, um mindestens zwei Schichten (1202, 1204, 1406, 1408) der mehreren Schichten zu bilden,
- mindestens zwei der Schichten (1202, 1204, 1406, 1408), die durch die Faltung des Substrats (302) gebildet sind, jeweils mindestens eine Wicklung (312, 314, 516, 718) umfassen, und
- die beiden Enden (306, 308) auf Höhe derselben Schicht (1202, 1204, 1406, 1408) positioniert sind,
**dadurch gekennzeichnet, dass** die Antenne (304) aus einem Endlosmaterialfaden gebildet ist.

11. Modul nach Anspruch 10, wobei die Wicklungen (312, 314, 516, 718) so angeordnet sind, dass, wenn ein Strom in der Antenne (304) fließt, der Strom in jeder Windung (320) in die gleiche Richtung fließt.

12. Modul nach Anspruch 10 oder 11, wobei eine Isolierschicht zwischen mindestens zwei der Schichten (1202, 1204, 1406, 1408) positioniert ist, die durch die Faltung des Substrats (302) gebildet werden.

13. Modul nach einem der Ansprüche 10 bis 12, das bei einer Kommunikationsfrequenz von 13,56 MHz arbeitet.

14. Modul nach einem der Ansprüche 10 bis 13, wobei zwei Windungen (320) der mehreren Wicklungen übereinandergelegt sind.

15. Verfahren zur Herstellung eines drahtlosen Kommunikationsmoduls (1200), umfassend mehrere übereinandergelegte Schichten (1202, 1204, 1406, 1408), wobei das Verfahren umfasst:
- Bereitstellen (1000) einer Platte (300) nach einem der Ansprüche 1 bis 9,
- Positionieren (1004) eines elektronischen Chips (304) an dem Teil (330, 332, 534, 636), der die beiden Enden (306, 308) beinhaltet, und
- Falten (1008) der Platte (300) entlang mindestens einer Faltlinie (340, 542), so dass mindestens zwei Schichten (1202, 1204, 1406, 1408) der mehreren übereinandergelegten Schichten gebildet werden.

## Claims

1. A plate (300) suitable for use in manufacturing a wireless communication module (1200), said plate comprising:
- a substrate (302) delimited by edges (302a, 302b, 302c, 302d),
- an antenna (304) having a surface that is at least partially electrically insulated, said antenna comprising:
- two ends (306, 308) suitable for being connected to an electronic chip (310), and
- a plurality of windings (312, 314, 516, 718), each including at least one turn (320),
the plate comprising a plurality of portions (330, 332, 534, 636) delimited by a folding line assembly comprising at least one folding line (340, 542) and the edges (302a, 302b, 302c, 302d) of the substrate (302), such that:
- at least two of the portions (330, 332, 534, 636) each comprise at least one winding (312, 314, 516, 718), and
- the two ends (306, 308) are positioned at the same portion (330, 332, 534, 636),
**characterized in that** the antenna (304) is formed by a continuous wire of material.

2. The plate according to claim 1, wherein the substrate (302) has dimensions smaller than or equal to one quarter of the ID-1 format.

3. The plate according to claim 1 or 2, wherein the windings (312, 314, 516, 718) are formed on a same face of the substrate (302).

4. The plate according to any one of claims 1 to 3, wherein the antenna (304) is incorporated into the substrate (302).

5. The plate according to any one of claims 1 to 4, wherein the two ends (306, 308) are positioned inside a same winding (312, 314, 516, 718) of the plurality of windings.

6. The plate according to any one of claims 1 to 5, wherein, for at least one folding line (340, 542) of the folding line assembly, two turns (320) of the plurality of windings are positioned substantially symmetrically relative to said folding line (340, 542).

7. The plate according to any one of claims 1 to 6, wherein at least one portion (330, 332, 534, 636) comprises a winding (312, 314, 516, 718) having a turn (320) following the contour of said portion (330, 332, 534, 636).

8. The plate according to any one of claims 1 to 7, wherein the minimum distance between two turns (320) of a same winding (312, 314, 516, 718) is 100 micrometers.

9. The plate according to any one of claims 1 to 8, including at least three portions (330, 332, 534) each comprising a winding (312, 314, 516).

10. A wireless communication module (1200) comprising:
- a substrate (302),
- an electronic chip (310),
- an antenna (304) having a surface that is at least partially electrically insulated, said antenna comprising:
- two ends (306, 308) connected to the electronic chip (310), and
- a plurality of windings (312, 314, 516, 718), each including at least one turn (320),
wherein:
- the module comprises a plurality of superimposed layers (1202, 1204, 1406, 1408), the substrate (302) being folded so as to form at least two layers (1202, 1204, 1406, 1408) of the plurality of layers,
- at least two of the layers (1202, 1204, 1406, 1408) formed by the folding of said substrate (302) each comprising at least one winding (312, 314, 516, 718), and
- the two ends (306, 308) are positioned at a same layer (1202, 1204, 1406, 1408),
**characterized in that** the antenna (304) is formed by a continuous wire of material.

11. The module according to claim 10, wherein the windings (312, 314, 516, 718) are arranged such that when a current circulates in the antenna (304), the current circulates in the same direction in each turn (320).

12. The module according to claim 10 or 11, wherein an insulating layer is positioned between at least two of the layers (1202, 1204, 1406, 1408) formed by the folding of said substrate (302).

13. The module according to any one of claims 10 to 12, operating at a communication frequency of 13.56 MHz.

14. The module according to any one of claims 10 to 13, wherein two turns (320) of the plurality of windings are superimposed.

15. A method for manufacturing a wireless communication module (1200) comprising a plurality of superimposed layers (1202, 1204, 1406, 1408), said method comprising:
- providing (1000) a plate (300) according to one of claims 1 to 9,
- positioning (1004) an electronic chip (304) on the portion (330, 332, 534, 636) including the two ends (306, 308), and
- folding (1008) the plate (300) along at least one folding line (340, 542) so as to form at least two layers (1202, 1204, 1406, 1408) of the plurality of superimposed layers.
